# FASCICULE DE BREVET EUROPEEN

(11) **EP 2 459 033 B1**
(45) Date de publication et mention de la délivrance du brevet: **02.08.2017**
(21) Numéro de dépôt: 10752161.9
(22) Date de dépôt: 26.07.2010
(51) Int. Cl.: A47F 7/28

(54) **ORGANE DE SUSPENSION POUR BOUTEILLE**
AUFHÄNGEVORRICHTUNG FÜR FLASCHEN
BOTTEL SUSPENDING DEVICE

(30) Priorité: 24.07.2009 BE 200900452
(43) Date de publication de la demande: 06.06.2012
(73) Titulaire: Grandes Distilleries De Charleroi (GDC), 6040 Jumet (BE)
(72) Inventeur: DEPASSE, Philippe, F-6040 Jumet (BE)
(74) Mandataire: Gevers Patents
(86) Numéro de dépôt international: PCT/IB2010/001829
(87) Numéro de publication internationale: WO 2011/010219

(56) Documents cités:
- DE-U1-202008 003 641
- US-A- 4 423 816
- US-A1- 2004 094 493
- US-B2- 7 543 783

## Description

La présente invention est relative à un organe de suspension pour présentoir destiné à exposer des bouteilles, suspendues par leur goulot directement sur les crochets, qu'ils soient simples ou multiples, dans des rayonnages, tête de gondole ou tout autre lieu d'exposition, en particulier de magasin ou à usage industriel.

Ces crochets sont des supports en forme de tiges support qui font saillie horizontalement, disposées en général perpendiculairement, à partir du rayon et sur lesquels peuvent être enfilés les anneaux support bouteilles dont il est question.

On connaît dans les magasins, des présentoirs avec crochets, sur lesquels sont enfilés les objets préemballés pourvus soit d'une encoche dans l'emballage ou munis d'un support autocollant ayant une encoche dans la partie supérieure et fixé aux produits de manière à pouvoir les suspendre à une telle tige. Ce support à encoche permet d'accrocher des objets de poids divers mais plus l'objet est lourd, plus il a tendance à se laisser aller, risquant ainsi de se décrocher du rayon et à casser si l'objet est fragile.

Actuellement, on connaît un brevet d'invention de type allemand portant le numéro DE 20 2008 003 641 U1 2008.06.26. Ce brevet d'invention, dont illustration en annexe, consiste en une rondelle de forme ronde et plane portant le numéro (1), perforée en son centre par une ouverture ronde (2) d'un certain diamètre qui permet d'encercler le goulot d'une bouteille caractérisé par les numéro (3) col de la bouteille - (4) partie supérieure du goulot de la bouteille et (5) fermeture d'une bouteille. Cette rondelle (1) porte également une perforation (6) dans laquelle peut être est insérée une tige de suspension (7) qui peut être reliée à une plaque (9) perforée d'un trou (10). La tige 7 est fixée en son sommet dans la plaque (10) par un écrou ou vis (8) permettant ainsi de suspendre des bouteilles par leur goulot. Cette invention diffère de notre organe de suspension, en ce sens qu'avec notre organe de suspension, les goulots des bouteilles sont emprisonnés dans les coquilles qui elles même sont refermées avec des clips de fermeture qui garantissent le maintien, la sécurité et la stabilité des récipients disposés dans les rayons. En outre, les encoches effectuées dans la partie supérieure de notre organe de suspension permettent de disposer les bouteilles ou récipients directement sur les barres de suspension existantes dans les supermarchés ou autre espaces d'exposition, sans devoir avoir recours à une tige ou une plaque de suspension supplémentaire.

Au niveau du rangement des bouteilles dans les rayonnages, celles-ci sont soit déposées sur des rayons pouvant être de largeurs diverses. Elles peuvent aussi être enfermées, soit au moyen d'un carton et d'un film plastique, soit dans des coquilles entièrement en plastique (appelés généralement blister). Certains blisters ont une face arrière en carton et une face avant en plastique transparent recouvrant la bouteille.

Ces différents blisters ont l'inconvénient d'occuper plus d'espace dans les rayons que nécessaire à la bouteille seule, puisqu'ils enrobent celle-ci.

Dans le cas des bouteilles, qui sont par définition, plus lourdes de par leur matière et leur contenu, l'encoche de fixation peut se sectionner au cas où le moyen de support n'est pas suffisamment solide ou adapté au poids de l'objet.

Au niveau environnemental, ces blisters ou autres formes d'emballage utilisent assez bien de matière plastique et / ou de carton, puisqu'ils enrobent entièrement la bouteille. Une fois le blister ouvert, il ne peut plus être réutilisé car il faut le détruire pour accéder à la bouteille.

La présente invention a pour but de suspendre directement la bouteille par le goulot dans les rayons ou autres endroits d'exposition, industries ou autres. L'anneau de suspension dont la réalisation est perfectionnée, emprisonne uniquement le goulot de la bouteille.

C'est en cela que réside la principale nouveauté de cette invention, différente de toute ce qui existe actuellement sur le marché de l'emballage. Ce système peut être utilisé partout où des bouteilles, flacons ou récipents peuvent être suspendus au lieu d'être posées dans les rayons ou espaces de rangements. Le goulot de la bouteille, même emprisonné dans l'anneau de suspension reste mobile, en ce sens que la bouteille peut être tournée sans être dépendue. L'utilisateur peut donc à tout moment prendre connaissance de l'habillage des 2 faces de la bouteille dans devoir nécessairement la déplacer.

L'invention, en l'occurrence l'anneau de suspension est constitué d'une seule pièce rigide injectée qui se présente :
- en deux demi coquilles reliées en leur centre par une charnière. Chaque demi-coque est pourvue d'une ouverture en son centre permettant de lire un éventuel code lot qui est d'habitude inscrit sur la capsule et renseigne le consommateur sur la validité de l'article ou sa date de production.
- latéralement de part et d'autre, ces deux demi-coques sont pourvues d'une partie plane comprenant d'une part des clips de fermeture ou tenons et d'autre part d'orifices à crénaux pour accueillir les clips lorsque les demi-coques sont fermées, emprisonnant le goulot du récipient bouchonné.
- La partie supérieure des deux demi-coques est prolongée par une surface plane dans laquelle deux encoches sont réalisées. Ces encoches permettront de suspendre la bouteille aux crochets des rayons une fois les demi-coques refermées. La manière dont il faut enfiler les bouteilles munies de l'anneau de suspension permet une accroche stable évitant toute torsion.

Les matières dans lesquelles cet anneau est produit sont entre autres le Polypropylène, polycabornate. Mais toute autre matière qui pourrait convenir, tels que métal, bois ou autres...

Plus particulièrement, la présente invention porte sur les objets suivants :
- Organe de suspension (Fig. 1) tel que représenté est destiné à exposer, suspendus par le goulot, des bouteilles, flacons ou tout autre récipent dans les rayons, en particulier de magasin comprenant deux demi-coquilles de taille suffisante pour englober la capsule, le bouchon ou tout autre moyen de fermeture de flacon, bouteille ou tout récipient pouvant contenir un produit liquide ou non et caractérisé en ce que (Fig 2) :
   a) Soit une première demi-coquille (Fig 2.1) de taille suffisante pour englober la moitié d'une capsule, bouchon ou tout autre moyen de fermeture d'un flacon, bouteille ou tout récipient pouvant contenir un produit liquide ou non. Cette demi-coque est pourvue d'une ouverture(1), dans le cas présent de forme carrée permettant de prendre connaissance des éventuelles inscriptions faires sur le goulot ou sur la fermeture de la bouteille ou récipient (éventuel no. de lot, etc...)
   b) Soit une seconde demi-coquille de taille identique mais de forme symétrique (Fig 2.2) ayant les mêmes applications et détails telles qu'expliqués au point 1.
- Organe de suspension caractérisé en ce que l'anneau de suspension possède une charnière (3) réalisée de part et d'autre des deux demi-coquilles (1) et (2) et les reliant pour former un ensemble attenant, homogène et compact.
- Organe de suspension caractérisé en ce que l'anneau de suspension est pourvu de tenons disposés (Fig 2.4 et Fig 2.5) sur la partie externe plate de l'une des demi-coquilles illustrée et portant le numéro (4). Les tenons sont ici au nombre de deux mais peuvent être uniques ou multiples. Leur fonction est de relier ou de fermer les deux demi-coquilles. La forme des tenons est ici cylindrique aux extrémités et plate à la base, mais ils pourraient avoir toute autre forme. Dans l'exemple cité, les tenons sont clipsables et déclipsables à souhait mais il pourrait être conçu qu'ils soient à usage unique dans le cas où ils contiendraient un anti-vol ou autre système permettant de sécuriser l'article suspendu dans le rayon.
- Organe de suspension caractérisé en ce que l'anneau de suspension est pourvu d'orifices disposés sur la partie externe de la seconde demi-coquille illustrée sur la figure 2 et portant le numéro (5). Sur l'exemple cité, les orifices sont au nombre de deux et sont de forme rectangulaire avec rainures spéciales permettant d'accueillir les tenons en vue d'une fermeture fiable et ferme et adaptée à la taille des tenons. Cette ouverture pourrait être unique ou multiple, de forme ronde ou toute autre forme qui pourrait convenir pour arriver au même résultat.
- Organe de suspension caractérisé en ce que l'anneau de suspension est pourvu d'une partie plane (7) adjacente et attenante à la partie supérieure de première demi-coquille (1). Elle pourrait être d'une autre forme.
- Organe de suspension caractérisé en ce que l'anneau de suspension est pourvu d'une seconde partie plane (6) adjacente et attenante à la partie supérieure de la seconde demi-coquille (2). Elle pourrait aussi être d'une autre forme. Les deux parties planes (6) et (7) se superposent lorsque l'anneau de suspension est refermé pour former un ensemble compact, homogène et solide permettant d'accrocher des objets de poids divers. Les parties planes au nombre de 2 ici pourraient être unique.
- Organe de suspension caractérisé en ce que l'anneau de suspension est pourvu d'une encoche de suspension. Cette encoche est réalisée dans la surface plane et est chiffrée (8) sur les croquis. Elle est de forme allongée avec en son centre une ouverture ronde. Ceci permet une accroche tant sur des tiges plates et rondes comme on en trouve entre autres dans les rayons des grands magasins. Elle pourrait être d'une autre forme et d'une autre dimension adaptée au type de crochet ou de tiges disponibles dans les magasins.
- Organe de suspension caractérisé en ce que l'anneau de suspension est pourvu d'une encoche de suspension. Cette encoche est réalisée dans la surface plane décrite dans la revendication 5 et est chiffrée (9) sur les croquis. Elle est de forme allongée avec en son centre une ouverture ronde. Ceci permet une accroche tant sur des tiges plates et rondes comme on en trouve entre autres dans les rayons des grands magasins. Elle pourrait être d'une autre forme et d'une autre dimension adaptée au type de crochet ou de tiges disponibles dans les magasins.
- Utilisation de l'anneau de suspension : Organe ou anneau de suspension réalisé suivant une forme avantageuse utilisable comme suit :
   Le goulot de la bouteille est posé dans la première demi-coquille.

Lorsque la deuxième demi-coquille est refermée sur la première, les tenons viennent se clipser dans les orifices munis de crénaux adaptés à la taille des tenons, emprisonnant le goulot de la bouteille.

Les deux surfaces planes se trouvant sur la partie supérieure des demi-coquilles viennent se juxtaposer, offrant plus de solidité et de maintien à l'anneau. Par conséquent, les encoches se superposent pour constituer une accroche solide pour fixer perpandiculairement l'anneau de suspension avec la bouteille aux crochets ou étriers ou encore tout autre type de moyen d'accrochage placés dans les rayons.
- Organe de suspension dans lequel chacun des éléments consécutifs sont réalisés en un matériau dur, en l'occurrence du Polypropylène, polycabornate. Mais toute autre matière qui pourrait convenir, tels que métal, bois ou autres ...
- Organe de suspension dans lequel chacun des éléments consécutifs sont moulés en une seule pièce formant un ensemble en Polypropylène, polycabornate. Mais toute autre matière qui pourrait convenir, tels que métal, bois ou autres.
- Ensemble caractérisé en ce que l'anneau de suspension est accroché dans une position perpandiculaire au plan de tout crochet ou tige présents dans tout rayon.
- Ensemble caractérisé en ce que l'anneau de suspension porte une bouteille emprisonnée par son goulot, et ainsi accrochée par ce moyen dans une position perpandiculaire au plan de tout crochet ou tige présents dans tout rayon.

### Modalités d'utilisation de cette invention :

Par le terme bouteille comme fréquemment utilisé dans ce document par la suite, il convient de comprendre tout récipient pouvant contenir un liquide ou autre produit quelque soit sa contenance.

Le goulot de la bouteille vient s'emprisonner à l'intérieur dans la partie inférieure de l'une des deux demi-coquilles et ensuite la seconde demi-coquille vient se refermer sur le goulot, épousant la forme du système de fermeture de la bouteille.

Le maintien de la fermeture des deux demi-coquilles se fait au moyen de clips latéraux ou tenons qui solidarisent les coquilles fermées sur le goulot de la bouteille. Les tenons s'emboîtent dans les orifices à crénaux de taille adéquate.

Sachant que chaque demi-coquille est pourvue d'une surface plane avec encoche, lorsque la coquille est fermée, la partie plane est double, ce qui renforce la solidité de cet organe de suspension pour bouteilles. La fiabilité de cet organe de suspension se situe dans le fait qu'il est fabriqué d'une seule pièce et que l'endroit par lequel il est suspendu est double et que la matière dans laquelle il est fabriqué est solide.

Ce système de suspension permet de rationnaliser le rangement de bouteilles dans les rayons ou espaces de présentation, tant dans des espaces commerciaux (magasins) qu'industriels (laboratoires et autres).

Jusqu'à présent, les bouteilles sont soit déposées côte à côte dans des rayons ou emballées sous blisters qui dépassent la surface des bouteilles.

Cet organe permet maintenant de les suspendre, de manière rationnelle et sans perte d'espace. Les anneaux de suspension sont ajustés aux bouteilles n'augmentant pas l'espace nécessaire à leur rangement. Il en résulte un gain de place d'exposition du rayon lui-même. Au niveau main-d'oeuvre, la suspension des bouteilles sur les différents crochets du rayon est très aisée et peut être faite très rapidement, certainement plus vite que lorsqu'il faut glisser des bouteilles sur des rayons ayant parfois quarante ou cinquante centimètres de profondeur.

L'application de cet anneau sur les bouteilles ne nécessite pas de matériel particulier de type soudeuse ou autre.

Au niveau environnemental, cet organe de suspension présente l'avantage de réduire la quantité des déchets vu la taille de cet anneau. Il est envisageable de récupérer cet anneau pour d'autres utilisations, vu qu'il est fabriqué dans une matière suffisamment solide pour permettre une multi-utilisation.

### En résumé, voici différents avantages de cette invention : petit, maniable, récupérable, fiable, solide, compact, simple, léger, transparent ou coloré.

D'autres formes de réalisation d'organe de suspension et d'ensemble de présentation suivant l'invention sont indiquées dans les revendications annexées.

D'autres détails et particularités de l'invention ressortiront de la description donnée ci-après, à titre non limitatif, avec référence aux dessins annexés.

La nouveauté de cette invention se situe dans le fait que la bouteille est suspendue par le goulot.

Dans les différents croquis, les éléments identiques ou analogues portent les mêmes références.

### Explication des annexes

### Figure 1

**La** **figure 1** représente un rayonnage tel qu'on en voit dans par exemple les magasins avec un type de crochet de suspension sur lequel est enfilé l'anneau de suspension. Un crochet type ancré dans le rayon type est glissé dans les encoches 8 et 9) juxtaposées suite à la fermeture de l'appareil de suspension. On peut aisément imaginer la bouteille suspendue dans l'anneau (voir illustration couleur en figure 8).

**Les** **figures 2 à 7** **illustrent les différentes coupes de l'anneau de suspension de bouteille.**

### Figure 2

**La** **figure 2** représente l'annneau ouvert avec une vue de face avec l'indication de la coupe AA. La figure la montre une vue en coupe en AA.
L'anneau de suspension est composé de :
(1) une première demi-coquille
(2) une seconde demi-coquille
(3) charnière reliant les deux demi-coquilles
(4) Tenons
(5) Orifices munis de crénaux
(6) Surface plane a
(7) Surface plane b
(8) Encoche de suspension a
(9) Encoche de suspension b

Le goulot de la bouteille est posé dans la premièire demi-coquille. Lorsque la deuxième demi-coquille est refermée sur la première, les tenons (4) viennent se clipser dans les orifices munis de crénaux (5), emprisonnant le goulot de la bouteille. Les deux surfaces planes se trouvant sur la partie supérieure des demi-coquilles viennent se juxtaposer, offrant plus de solidité à l'anneau. Par conséquent, les encoches (8) et (9) se superposent pour constituer une double accroche solide pour fixer l'anneau de suspension avec la bouteille aux crochets ou étriers placés dans les rayons.

Suivant une forme de réalisation perfectionnée, cette invention est réalisée en Polypropylène, polycabornate. Mais toute autre matière qui pourrait convenir, tels que métal, bois ou autres...

### Figure 3

La figure 3 représente l'anneau de suspension fermé avec une vue de face avec indication de la coupe BB et CC. La figure 3b montre l'anneau fermé avec vue en coupe BB. La figure 3c représente la coupe CC.

La même numérotation renseigne les différentes parties de cette invention.

### Figure 4

La figure 4 représente une vue en perspective de l'anneau de suspension ouvert avec une vue de la face intérieure.

### Figure 5

La figure 5 représente une vue en perspective de l'anneau de suspension ouvert avec une vue de la face extérieure.

### Figure 6

La figure 6 représente une vue en perspective de l'anneau de suspension fermé. Il s'agit d'une vue latérale gauche. Cette figure donne une vue d'ensemble de l'invention - côté charnière.

### Figure 7

La figure 7 représente une vue en perspective de l'anneau de suspension fermé. Il s'agit d'une vue latérale droite. Cette figure donne une vue d'ensemble de l'invention - côté fermeture.

### Figure 8

La figure 8 représente une bouteille, en l'occurrence sur cette photo, un flask sur lequel un anneau de suspension a été clipsé.

D'autres formes de réalisation d'organe de suspension et d'ensemble de présentation suivant l'invention sont indiquées dans les revendications annexées.

D'autres détails et particularités de l'invention ressortiront de la description donnée ci-après, à titre non limitatif, avec référence aux dessins annexés.

Il doit être entendu que la présente invention n'est en aucune façon limitée aux formes de réalisation décrites ci-dessus et que bien des modifications peuvent y être apportées sans sortir du cadre des revendications annexées.

On peut par exemple envisager d'autres éléments de suspension en fonction de l'endroit du rayon où l'organe de suspension doit être fixé.

## Revendications

1. Organe de suspension destiné à exposer, suspendus par le goulot, des bouteilles, flacons ou tout autre récipent dans les rayons, en particulier de magasin, **caractérisé en ce qu'**il comprend deux demi-coquilles de taille suffisante pour englober la capsule, le bouchon ou tout autre moyen de fermeture de flacon, bouteille ou tout récipient pouvant contenir un produit liquide ou non :
a) la première demi-coquille (1) étant de taille suffisante pour englober la moitié d'une capsule, bouchon ou tout autre moyen de fermeture d'un flacon, bouteille ou tout récipient pouvant contenir un produit liquide ou non, cette demi-coquille étant pourvue d'une ouverture, et
b) la seconde demi-coquille (2) étant de taille identique mais de forme symétrique et pourvue d'une ouverture (1).

2. Organe de suspension suivant revendication 1 **caractérisé en ce qu'**il possède une charnière (3) réalisée de part et d'autre des deux demi-coquilles (1, 2) et les reliant pour former un ensemble attenant, homogène et compact.

3. Organe de suspension suivant l'une et/ou l'autre des revendications 1 et 2, **caractérisé en ce qu'**il est pourvu de tenons (4) disposés sur la partie externe plate de l'une des demi-coquilles (1, 2).

4. Organe de suspension suivant les revendications 1 - 2 et 3 **caractérisé en ce qu'**il est pourvu d'orifices (5) disposés sur la partie externe de la seconde demi-coquille (2).

5. Organe de suspension suivant les revendications 1 - 2 - 3 et 4 **caractérisé en ce qu'**il est pourvu d'une partie plane (7) adjacente et attenante à la partie supérieure de première demi-coquille (1).

6. Organe de suspension suivant les revendications 1 - 2 - 3 - 4 et 5 **caractérisé en ce qu'**il est pourvu d'une seconde partie plane (6) adjacente et attenante à la partie supérieure de la seconde demi-coquille (2), lesdites parties planes (6, 7) se superposant lorsque l'organe de suspension est refermé pour former un ensemble compact, homogène et solide permettant d'accrocher des objets de poids divers.

7. Organe de suspension suivant les revendications 1 - 2 - 3 - 4 - 5 et 6 **caractérisé en ce qu'**il est pourvu d'une encoche de suspension (8, 9) réalisée dans la surface plane.

8. Utilisation de l'organe de suspension, selon l'une quelconque des revendications 1 à 7, utilisable comme suit :
Le goulot de la bouteille est posé dans la première demi-coquille (1),
Lorsque la deuxième demi-coquille (2) est refermée sur la première (1), les tenons (4) viennent se clipser dans les orifices (5) munis de crénaux adaptés à la taille des tenons (4), emprisonnant le goulot de la bouteille,
Les deux surfaces planes (6, 7) se trouvant sur la partie supérieure des demi-coquilles (1, 2) viennent se juxtaposer, offrant plus de solidité et de maintien à l'anneau,
Les encoches (8, 9) se superposent pour constituer une accroche solide pour fixer perpandiculairement l'organe de suspension avec la bouteille aux crochets ou étriers ou encore tout autre type de moyen d'accrochage placés dans les rayons.

9. Organe de suspension selon l'une quelconque des revendications 1 à 7, dans lequel chacun des éléments consécutifs sont réalisés en un matériau dur, en l'occurrence du Polypropylène, polycabornate.

10. Organe de suspension selon l'une quelconque des revendications 1 à 7 et 9, dans lequel chacun des éléments consécutifs sont moulés en une seule pièce formant un ensemble en Polypropylène, polycabornate.

11. Ensemble suivant présentation 10, **caractérisé en ce que** l'organe de suspension est accroché dans une position perpandiculaire au plan de tout crochet ou tige présents dans tout rayon.

12. Ensemble suivant présentation 11, **caractérisé en ce que** l'organe de suspension porte une bouteille emprisonnée par son goulot, et ainsi accrochée par ce moyen dans une position perpandiculaire au plan de tout crochet ou tige présents dans tout rayon.

## Patentansprüche

1. Aufhängevorrichtung zur Ausstellung, aufgehängt am Flaschenhals, von Flaschen, Fläschchen oder anderen Behältnissen in Regalen, insbesondere Lagerregalen, **dadurch gekennzeichnet, dass** sie zwei Halbschalen ausreichender Größe umfasst, um die Kapsel, den Stopfen oder jedes andere Verschlussmittel des Fläschchens, der Flasche oder jedes anderen Behälters zu umschließen, welche ein flüssiges Produkt enthalten können oder nicht:
a) wobei die erste Halbschale (1) ausreichender Größe ist, um die Hälfte einer Kapsel, eines Stopfens oder jedes anderen Verschlussmittels eines Fläschchens, einer Flasche oder jedes anderen Behälters zu umschließen, welche ein flüssiges Produkt enthalten können oder nicht, wobei diese Halbschale mit einer Öffnung versehen ist, und
b) die zweite Halbschale (2) identischer Größe aber symmetrischer Form ist und mit einer Öffnung (1) versehen ist.

2. Aufhängevorrichtung nach Anspruch 1, **dadurch gekennzeichnet, dass** sie ein Scharnier (3) umfasst, gebildet zu beiden Seiten der zwei Halbschalen (1, 2) und diese verbindend, um ein anhängendes, homogenes und kompaktes Ganzes zu formen.

3. Aufhängevorrichtung nach dem einen und/oder anderen der Ansprüche 1 und 2, **dadurch gekennzeichnet, dass** sie mit Zapfen (4) versehen ist, angeordnet am äußeren flachen Teil einer der Halbschalen (1, 2).

4. Aufhängevorrichtung nach den Ansprüchen 1 - 2 und 3, **dadurch gekennzeichnet, dass** sie mit Öffnungen (5) versehen ist, angeordnet am äußeren Teil der zweiten Halbschale (2).

5. Aufhängevorrichtung nach den Ansprüchen 1-2-3 und 4, **dadurch gekennzeichnet, dass** sie mit einem flachen Teil (7) versehen ist, angrenzend und hängend am oberen Teil der ersten Halbschale (1).

6. Aufhängevorrichtung nach den Ansprüchen 1 - 2 - 3 - 4 und 5, **dadurch gekennzeichnet, dass** sie mit einem zweiten flachen Teil (6) versehen ist, angrenzend und hängend am oberen Teil der zweiten Halbschale (2), wobei die erwähnten flachen Teile (6, 7) sich übereinander legen, wenn die Aufhängevorrichtung geschlossen wird, um ein kompaktes, homogenes und festes Ganzes zu formen, das es erlaubt, Gegenstände diverser Gewichte anzuhängen.

7. Aufhängevorrichtung nach den Ansprüchen 1 - 2 - 3 - 4 - 5 und 6, **dadurch gekennzeichnet, dass** sie mit einem Aufhängeeinschnitt (8, 9) versehen ist, der in der ebenen Fläche angebracht ist.

8. Verwendung der Aufhängevorrichtung nach irgendeinem der Ansprüche 1 bis 7, verwendbar wie folgt:
Der Flaschenhals der Flasche wird in die erste Halbschale (1) eingelegt,
Wenn die zweite Halbschale (2) über die Erste (1) verschlossen wird, rasten die Zapfen (4) in die Öffnungen (5) ein, die mit Zacken versehen sind, welche an die Größe der Zapfen (4) angepasst sind, wodurch der Flaschenhals der Flasche festgesetzt wird,
Die zwei flachen Flächen (6, 7), die sich auf dem oberen Teil der Halbschalen (1, 2) befinden, legen sich übereinander und liefern so dem Ring mehr Festigkeit und Halt,
Die Einschnitte (8, 9) legen sich übereinander, um eine feste Aufhängung zu bilden, um die Aufhängevorrichtung mit der Flasche senkrecht an den Haken oder Bügeln oder jedem anderen Typ von Aufhängemittel zu befestigen, welche in den Regalen platziert sind.

9. Aufhängevorrichtung nach irgendeinem der Ansprüche 1 bis 7, in der jedes der aufeinanderfolgenden Elemente aus einem harten Material hergestellt ist, hier Polypropylen, Polycarbonat.

10. Aufhängevorrichtung nach irgendeinem der Ansprüche 1 bis 7 und 9, in der jedes der aufeinanderfolgenden Elemente aus einem einzigen Stück geformt ist, um ein Ganzes aus Polypropylen, Polycarbonat zu formen.

11. Ganzes nach Darstellung 10, **dadurch gekennzeichnet, dass** die Aufhängevorrichtung in einer senkrechten Position an jeglichem Haken oder Stab, anwesend in jeglichem Regal, aufgehängt wird.

12. Ganzes nach Darstellung 11, **dadurch gekennzeichnet, dass** die Aufhängevorrichtung ein Flasche trägt, die an ihrem Flaschenhals festgesetzt ist und so durch dieses Mittel in einer senkrechten Position an jeglichem Haken oder Stab, anwesend in jeglichem Regal, aufgehängt wird.

## Claims

1. A hanging member intended to display bottles, flasks or any other containers, hung by the neck, on shelves, in particular store shelves, **characterized in that** it comprises two half-shells with a sufficient size to surround the capsule, stopper or any other closure means of a flask, bottle or any container able to contain a liquid or non-liquid product:
a) the first half-shell (1) being sufficient in size to surround half of the capsule, stopper or any other closure means for a flask, bottle or any container able to contain a liquid or non-liquid product, this half-shell being provided with an opening, and
b) the second half-shell (2) being identical in size, but symmetrical in shape and provided with an opening (1).

2. The hanging member according to claim 1, **characterized in that** it has a hinge (3) formed on either side of the two half-shells (1, 2) and connecting them to form an adjoining, homogenous and compact assembly.

3. The hanging member according to one and/or the other of claims 1 and 2, **characterized in that** it is provided with posts (4) positioned on the flat outer part of one of the half-shells (1, 2).

4. The hanging member according to claims 1 - 2 and 3, **characterized in that** it is provided with orifices (5) positioned on the outer part of the second half-shell (2).

5. The hanging member according to claims 1 - 2 - 3 and 4, **characterized in that** it is provided with a planar part (7) adjacent to and adjoining the upper part of the first half-shell (1).

6. The hanging member according to claims 1 - 2 - 3 - 4 and 5, **characterized in that** it is provided with a second planar part (6) adjacent to and adjoining the upper part of the second half-shell (2), said planar parts (6, 7) being superimposed when the hanging member is closed to form a compact, homogenous and solid assembly able to catch objects with various weights.

7. The hanging member according to claims 1 - 2 - 3 - 4 - 5 and 6, **characterized in that** it is provided with a hanging notch (8, 9) formed in the planar surface.

8. A use of the hanging member, according to any one of claims 1 to 7, usable as follows:
the neck of the bottle is placed in the first half-shell (1),
when the second half-shell (2) is closed on the first (1), the posts (4) clip in the orifices (5) provided with indentations adapted to the size of the posts (4), capturing the neck of the bottle,
the two planar surfaces (6, 7) found on the upper part of the half-shells (1, 2) are juxtaposed, offering greater solidity and maintenance to the ring,
the notches (8, 9) are superimposed to form a solid catch to fasten, perpendicularly, the holding member with the bottle to the hooks or collars or any other type of catching means placed on the shelves.

9. The hanging member according to any one of claims 1 to 7, wherein each of the consecutive elements is made from a hard material, in the case at hand polypropylene, polycarbonate.

10. The hanging member according to one of claims 1 to 7 and 9, wherein each of the consecutive elements is molded in a single piece forming a polypropylene, polycarbonate assembly.

11. The assembly according to presentation 10, **characterized in that** the hanging member is attached in a positioned perpendicular to the plane of any hook or rod present on any shelf.

12. The assembly according to presentation 11, **characterized in that** the hanging member supports the bottle captured by its neck, and thus caught by this means in a position perpendicular to the plane of any hook or rod present on any shelf.
